# EUROPÄISCHE PATENTSCHRIFT

(11) **EP 0 380 757 B1**
(45) Veröffentlichungstag und Bekanntmachung des Hinweises auf die Patenterteilung: **02.06.1993**
(21) Anmeldenummer: 89119211.4
(22) Anmeldetag: 17.10.1989
(51) Int. Cl.: E05C 17/20

(54) **Federabstützung für einen Kraftwagentürfeststeller**
Spring support for a motor vehicle door check
Support pour ressort pour arrêt de porte pour véhicule automobile

(30) Priorität: 01.02.1989 DE 3902879
(43) Veröffentlichungstag der Anmeldung: 08.08.1990
(73) Patentinhaber: ED. Scharwächter GmbH & Co.KG., D-42855 Remscheid (DE)
(72) Erfinder: Tölle, Karl-Heinz, D-5600 Wuppertal (DE); Steckel, Willi, D-5630 Remscheid (DE)
(74) Vertreter: Schön, Theodor, Patent- und Zivilingenieur

(56) Entgegenhaltungen:
- EP-A- 0 338 888
- FR-A- 2 395 164
- FR-A- 2 632 902

## Beschreibung

Die Erfindung bezieht sich auf eine Federabstützung für einen Kraftwagentürfeststeller, bei dem eine am einen Türanordnungsteil, Tür oder Türsäule, schwenkbar angelenkte ein am anderen Türanordnungsteil starr befestigtes Haltergehäuse durchsetzende starre Türhaltestange mittels einer auf dem freien Belastungsarm einer im Haltergehäuse angeordneten und an diesem über einen Stützarm abgestützten Drehstabfeder frei drehbar angeordneten Belastungsrolle beaufschlagt ist, wobei die Drehstabfeder in einer Langlochausnehmung des aus einem Blechmaterialzuschnitt gefalteten Haltergehäuses aufgenommen ist.

Bei Kraftwagentürfeststellern dieser Bauart weist die zur Aufbringung einer Brems- bzw. Haltekraft des Türfeststellers erforderliche, als Torsionsfeder ausgebildete Belastungsfeder jeweils eine S- bzw. C-förmige Krümmung auf und ist, wie beispielsweise gemäß der FR-A-2 395 164 über ihren Schaftteil und ferner auch über ihren Stützarm innerhalb einer Langlochausnehmung eines aus einem Blechmaterialzuschnitt gefalteten Haltergehäuses gehalten bzw. abgestützt, derart, daß ihr freier Belastungsarm beim Durchgang der Rastausnehmungen der Türhaltestange durch das Haltergehäuse ausgelenkt wird. Diese Auslenkung des Belastungsarmes der Türhaltestange bewirkt, wie sich in der Praxis herausgestellt hat, auch eine Verdrehung des Schaftteiles der Drehstabfeder gegenüber dem ihn abstützenden Bereichen des Haltegehäuses, woraus eine Geräuschentwicklung innerhalb des Türfeststellers resultiert, die mit zunehmender Betriebsdauer des Türfeststellers und damit mit zunehmender Auslaibung der Abstützung des Schaftteiles der Drehstabfeder größer wird. Man hat versucht diesem Problem der Geräuschentwicklung mittels einer Fettung des Schaftteiles der Türhaltestange beizukommen, jedoch hat sich gezeigt, daß diese Maßnahme nicht ausreichend ist, um eine Geräuschentwicklung innerhalb des Türfeststellers über dessen gesamte Lebensdauer hin zu unterbinden. Weiterhin ist es bei mit einer als Torsionsfeder ausgebildeten Belastungsfeder ausgestatteten, mit einem aus Schanierprofilen gebildeten Türscharnier baulich vereinigten Türfeststellern bekannt, den Schaftteil der Torsionsfeder vermittels einer Lagerschale aus wartungsfreiem Lagermaterial in einer entsprechenden Ausnehmung des Scharnierflügelblattes der einen Scharnierhälfte zu lagern, wobei die Festlegung von Schaftteil der Torsionsfeder und Lagerschale mittels den Schaftteil der Torsionsfeder übergreifender Verprägungen des Scharnierflügelblattes erfolgt. Eine solche Abstützung der Torsionsfeder ist aber nur dort möglich, wo der Schaftteil der Torsionsfeder über eine ausreichende Länge hin in einer Ausnehmung des Scharnierflügelblattes einliegt, so daß ein gewisses axiales Wandern der Lagerschale zugelassen werden kann, ohne daß sich daraus zu Geräuschentwicklungen führende Berührungen zwischen dem Schaftteil der Torsionsfeder und dem ihn abstützenden Scharnierflügelblatt ergeben.

Der Erfindung liegt daher die Aufgabe zugrunde einen auch unabhängig von den Türscharnieren einsetzbaren Türfeststeller mit einem aus einem Blechmaterialzuschnitt gefalteten Haltergehäuse ausgestatteten Torsionsfeder-Türfeststeller der eingangs genannten Bauart dahingehend weiter zu verbessern, daß er auch bei einem geringstmöglichen Herstellungsaufwand über seine gesamte Lebensdauer hin geräuschfrei arbeitet.

Diese Aufgabe wird erfindungsgemäß dadurch gelöst, daß die Drehstabfeder hinsichtlich ihres Schaftteiles innerhalb des Haltergehäuses über eine Lagerschale aus selbstragendem und wartungsfreiem Lagermaterial abgestützt ist, wobei die Lagerschale zusätzlich zu mechanisch wirkenden Haltemitteln durch eine vorgewählte Vorspannung zwischen Schaftteil und Stützarm in ihrer Lage innerhalb des Haltergehäuses gehalten ist. Dabei überbrückt die Lagerschale den Zwischenraum zwischen den beiden die Abstützung des Schaftteiles der Drehstabfeder bildenden Seitenwandungen des Haltergehäuses und ist gegen ein Wandern in axialer Richtung zusätzlich durch radial zu ihrem Profilquerschnitt abgestellte, an den Außenflächen der Seitenwandungen des Haltergehäuses anliegende Ohren geschützt. Aus dieser Anordnung und Ausbildung der Lagerschale resultiert eine dauerhafte, über die gesamte Lebensdauer des Türfeststellers hin reichende wartungs- und reibungsfreie Abstützung des Schaftteiles der Torsionsfeder, die ihererseits eine daernde Geräuschfreiheit gewährleistet. Ausgehend von dem Umstand, daß die Lagerschale im Wesentlichen durch die Vorspannung zwischen Schaftteil und Stützarm der Drehstabfeder innerhalb der Ausnehmung der Seitenwände des Haltergehäuses gehalten ist erfordert auch die Realisierung dieser Lagerung des Schaftteiles der Torsionsstabfeder keinen besonderen zusätzlichen Herstellungsaufwand des Türfeststellers.

Eine zusätzliche Lagensicherung der Lagerschale kann ohne weiteren Herstellungsaufwand für den Türfeststeller dadurch erreicht werden, daß die Lagerschale über die radial zu ihrem Profilquerschnitt ausgestellten Ohren gleichzeitig auch in den Außenflächen der Seitenwandungen des Haltergehäuses verkrallt ist, was in einfachster Weise dadurch ermöglicht wird, daß die Ohren einen spitzwinkelig zur Längsachse der Lagerschale gerichteten Zuschnitt aufweisen.

Gemäß einer weiteren bevorzugten Ausgestaltungsform der Erfindung kann auch vorgesehen sein, daß die Lagerschale wenigstens einen radial nach außen gerichteten Vorsprung aufweist, über den sie innerhalb des Haltergehäuses an dessen Querwandung gegen ein Wandern sowohl in Umfangs- als auch in Längrichtung gesichert festgelegt ist.

Dabei liegt es im Rahmen der Erfindung, daß der radial nach außen gerichtete Vorsprung der Lagerschale durch wenigstens eine die Lagerschale bezüglich ihrer Längserstreckung und bezüglich ihres Querschnittsprofiles mittig angeordnete Warze gebildet ist.
In diesem Zusammenhang kann naturgemäß auch vorgesehen sein, daß die Lagerschale über mehrere radial zu ihrem Querschnittsprofil gerichtete radiale Vorsprünge oder Warzen gegen ein Wandern an einer Querwandung oder an den beiden Seitenwandungen des Haltergehäuses abgestützt ist.

Die Erfindung ist in der nachfolgenden Beispielsbeschreibung anhand zweier in der Zeichnung dargestellter Ausführungsbeispiele im Einzelnen beschrieben. In der Zeichnung zeigt die
- Figur 1: eine Frontansicht eienes erfindungsgemäßen Türfeststellers;
- Figur 2: eine Seitenansicht eines erfindungsgemäßen Türfeststellers;
- Figur 3: eine Stirnansicht eines erfindungsgemäßen Türfeststellers;
- Figur 4: eine Stirnansicht des Haltergehäuses eines Türfeststellers nach Figur 1 bis 3;
- Figur 5: einen Schnitt durch das Haltergehäuse nach Figur 4;
- Figur 6: eine Draufsicht auf eine Lagerschale für einen Türfeststeller nach Figur 1;
- Figur 7: einen Schnitt durch die Lagerschale nach Figur 6;
- Figur 8: eine Draufsicht auf eine andere Gestaltungsform einer Lagerschale für einen Türfeststeller;
- Figur 9: einen Schnitt durch die Lagerschale nach Figur 8;
- Figur 10: eine ausschnittweise Stirnansicht eines mit einer Lagerschale nach Figur 8 ausgestatteten Haltergehäuses;
- Figur 11: einen Schnitt durch das Haltergehäuse gemäß Figur 10.

Ein von den Türscharnieren einer Fahrzeugtür unabhängig montierbarer Türfeststeller umfasst ein am einen Türanordnungsteil, Tür oder Türsäule starr befestigbares Haltergehäuse 1 und eine dieses durchsetzende, am anderen Türanordnungsteil um eine Achse 2 schwenkbar angeschlagenen Türhaltestange 3. Die Türhaltestange 3 ist durch einen Blechmaterialzuschnitt gebildet und mit ihrer Rückenfläche 5 gegenüberliegend angeordneten Rastaunehmungen 4 versehen. Das Haltergehäuse 1 ist aus einem Blechmaterialzuschnitt im wesentlichen U-förmig gefaltet und mit seitlich abgestellten Fuß-bzw. Befestigungsflügeln 6 versehen, über welche es vermittels der Befestigungselemente 7 am entsprechenden Türanordnungsteil angeschlagen ist. Das aus einem Blechmaterialzuschnitt geformte Haltergehäuse 1 weist zueinander parallele Seitenwandungen 8 und eine teilweise Querwandung 9 auf und ist hinsichtlich seiner Seitenwandungen 8 mit Langlochausnehmungen 10 versehen, die von einer Drehstabfeder 11 durchgriffen sind. Die Drehstabfeder 11 ist im gezeigten Ausführungsbeispiel im Wesentlichen S-förmig gebogen und liegt mit ihrem Schaftteil 12 am einen Ende und mit ihrem Stützarm 13 am anderen Ende der Langlochausnehmung 10 an. An ihrem freien Belastungsarm 14 trägt die Drehstabfeder 11 eine mit dem Rücken 5 der Türhaltestange zusammenwirkende Belastungsrolle 15, welche die Türhaltestange gegen eine um eine feststehende Achse 16 drehbar im Haltergehäuse 1 gelagerte Widerlagerrolle 17 drückt. In den zueinander deckungsgleichen Langlochausnehmungen 10 der beiden Seitenwandungen 8 des Haltergehäuses 1 ist der Schaftteil 12 der Drehstabfeder 11 unter Zwischenschaltung einer im Querschnitt U-förmigen Lagerschale 18 abgestützt. Die Lagerschale 18 ist in ihrer Position wenigstens teilweise durch die aus der vorgegebenen Winkelstellung von Schaftteil 12 und Stützarm 13 der Drehstabfeder 11 resultierende Vorspannung gehalten und besteht aus einem mit einer Teflonbeschichtung versehenen tragenden Metall-, insbesondere Stahlrücken und ist beidendig mit radial zu ihrem Profilquerschnitt abgestellten Ohren 19 versehen, die an den Außenflächen der beiden Seitenwandungen 8 des Haltergehäuses 1 anliegen und so die Lagerschale 18 zusätzlich gegen ein Wandern in axialer Richtung sichern. Die radial abgestellten Ohren 19 sollen sich dabei bestimmungsgemäß in den äußeren Oberflächen der Seitenwandungen 8 des Haltergehäuses 1 verkrallen, derart, daß eine zusätzliche Sicherung der Lagerschale 18 sowohl gegen axiales Wandern als auch gen eine Verdrehung um die Achse des Schaftteiles 12 der Drehstabfeder 11 gegeben ist.

Gemäß dem in den Figuren 8 bis 11 dargestellten Ausführungsbeispiel ist weiterhin vorgesehen, daß die Lagerschale 18 zusätzlich zu den Ohren 19 oder überhaupt nur durch radial zu ihrer Profilachse gerichtete Verprägungen oder Vorsprünge, insbesondere warzenförmige Vorsprünge 20 sowohl gegen Drehung als auch gegen Wandern in Längsrichtung an der Querwandung 9 des Haltergehäuses festgelegt ist. Der warzenförmige Vorsprung 20 der Lagerschale greift dabei in eine entsprechend gestaltete Ausnehmung 21 der Querwandung 9 des Haltergehäuses 1 ein, wie insbesondere aus der Darstellung der Figur 11 ersichtlich ist.

## Patentansprüche

1. Federabstützung für einen Kraftwagentürfeststeller, bei dem eine am einen Türanordnungsteil, Tür oder Türsäule, schwenkbar angelenkte ein am anderen Türanordnungsteil starr befestigtes Haltergehäuse (1) durchsetzende starre Türhaltestange (3) mittels einer auf dem freien Belastungsarm (14) einer im Haltergehäuse (1) angeordneten und an diesem über einen Stützarm (13) abgestützten Drehstabfeder (11) frei drehbar angeordneten Belastungsrolle (15) beaufschlagt ist, wobei die Drehstabfeder (11) in einer Langlochausnehmung (10) des aus einem Blechmaterialzuschnitt gefalteten Haltergehäuses (1) aufgenommen ist, dadurch gekennzeichnet, daß die Drehstabfeder (11) hinsichtlich ihres Schaftteiles (12) innerhalb des Haltergehäuses (1) über eine Lagerschale (18) aus selbsttragendem und wartungsfreiem Lagermaterial abgestützt ist, wobei die Lagerschale (18) zusätzlich zu mechanisch wirkenden Haltemitteln (19) durch eine vorgewählte Vorspannung zwischen Schaftteil (12) und Stützarm (13) in ihrer Lage innerhalb des Haltergehäuses (1) gehalten ist.

2. Federabstützung nach Anspruch 1, dadurch gekennzeichnet, daß die Lagerschale (18) einen im wesentlichen halbrunden Profilquerschnitt aufweist und über radial zu ihrem Profilquerschnitt abgestellte Ohren (19) an der Außenfläche der zur Ebene der Drehstabfeder (11) senkrechten Seitenwandungen (8) des Haltergehäuses (1) abgestützt ist.

3. Federabstützung nach Anspruch 1 und 2, dadurch gekennzeichnet, daß die Lagerschale (18) wenigstens einen radial nach außen gerichteten Vorsprung (20) aufweist, über den sie innerhalb des Haltergehäuses (1) gegen ein Wandern sowohl in Umfangs- als auch in Längrichtung gesichert festgelegt ist.

4. Federabstützung nach Anspruch 1 bis 3, dadurch gekennzeichnet, daß der radial nach außen gerichtete Vorsprung (20) der Lagerschale (18) durch wenigstens eine die Lagerschale bezüglich ihrer Längserstreckung und bezüglich ihres Querschnittsprofiles mittig angeordnete Warze gebildet ist.

5. Federabstürzung nach Anspruch 1 bis 4, dadurch gekennzeichnet, daß die Lagerschale (18) über mehrere radial zu ihrem Querschnittsprofil gerichtete radiale Vorsprünge oder Warzen (20) gegen ein Wandern gesichert am Haltergehäuse (1) abgestützt ist.

6. Federabstützung nach Anspruch 1 bis 5, dadurch gekennzeichnet, daß die Lagerschale (18) aus einem kunststoff-, insbesondere teflonbeschichteten, selbsttragenden Metallrücken, insbesondere aus einem Stahlmaterial besteht und die radial zu ihrem Profilquerschnitt abgestellten Ohren durch zackenförmig spitzwinkelig zu ihrer Längsachse freigeschnittene Lappen gebildet sind.

## Claims

1. A spring bracing arrangement for a motor vehicle door stay in which a rigid door retaining bar (3) pivotally articulated on a part of the door arrangement, door or door column and traversing a supporting housing (1) fixed rigidly on the other part of the door arrangement is biased by a loading roller (15) disposed to rotate freely on the free loading arm (14) of a torsion bar spring (11) disposed in the supporting housing (1) on which it is braced via a bracing arm (13), the torsion bar spring (11) being housed in an elongated hole (10) in the supporting housing (1) which is folded from a sheet metal blank, characterised in that with regard to its stem portion (12), the torsion bar spring (11) is supported within the supporting housing (1) via a bearing shell (18) of self-supporting and maintenance-free bearing material, the bearing shell (18) being maintained in its position within the supporting housing (1) not only by mechanically acting holding means (19) but also by a preselected initial tension between stem portion (12) and bracing arm (13).

2. A spring bracing arrangement according to Claim 1, characterised in that the bearing shell (18) has a substantially half-round cross-section profile and is braced on the outer surface of those side walls (8) of the supporting housing (1) which extend at right-angles to the plane of the torsion bar spring (11) via lugs (19) set radially in relation to their cross-sectional profile.

3. A spring bracing arrangement according to Claim 1 and 2, characterised in that the bearing shell (18) has at least one radially outwardly directed projection (20) via which it is securely fixed inside the supporting housing (1) against movement both in a peripheral and in a longitudinal direction.

4. A spring bracing arrangement according to Claim 1 to 3, characterised in that the radially outwardly directed projection (20) of the bearing shell (18) is formed by at least one nipple disposed centrally on the bearing shell in relation to its longitudinal extension and also in respect of its cross-sectional profile.

5. A spring bracing arrangement according to Claim 1 to 4, characterised in that the bearing shell (18) is braced on the supporting housing (1), secured against movement by a plurality of radial projections or nipples (20) directed radially in respect of its cross-sectional profile.

6. A spring bracing arrangement according to Claim 1 to 5, characterised in that the bearing shell (18) consists of a synthetic plastics particularly a teflon coated self-supporting metal rack, particularly of a steel material and in that the lugs positioned radially to their cross-sectional profile are formed by freely projecting lugs formed like barbs at an acute angle to their longitudinal axis.

## Revendications

1. Support de ressort pour arrêtoir de porte de portes de véhicules automobiles, où une barre d'arrêt (3) rigide, articulée sur l'une des parties de la porte, savoir la porte elle-même ou le montant de porte, et traversant un boîtier de maintien (1) fixé sur l'autre partie de la porte, coopère avec un galet de charge (15) disposé en pouvant tourner librement sur le bras de charge libre (14) d'une barre de torsion (11) qui est disposée dans le boîtier de maintien (1) sur lequel elle s'appuie par son bras d'appui (13), ladite barre de torison (11) étant logée dans un trou oblong (10) de boîtier de maintien (1) constitué d'une pièce de tôle découpée et repliée, *caractérise en ce que* l'appui de la tige (12) de la barre de torsion (11) à l'intérieur du boîtier de maintien (1) est assuré par une coquille de coussinet (18) en matériau ne nécessitant pas d'entretien, disposée en porte-à-faux, maintenue dans sa position à l'intérieur du boîtier de maintien (1), par une précontrainte déterminée entre la tige (12) et le bras d'appui (13) de la barre de torsion (11), agissant en complément à des moyens de fixation mécaniques (19).

2. Support de ressort selon la revendication 1 *caractérisé en ce que* la coquille de coussinet (18) qui présente une section transversale sensiblement en forme de demi-cercle, s'appuie par l'intermédiaire d'oreilles saillant radialement par rapport à sa section transversale, sur la surface extérieure des parois latérales (8) du boîtier de maintien (1), perpendiculaire au plan de la barre de torsion.

3. Support de ressort selon les revendications 1 et 2 *caractérisé en ce que* la coquille de coussinet (18) comporte au moins une saillie (20) orientée radialement vers l'extérieur, grâce à laquelle elle est assurée à l'intérieur du boîtier de maintien (1) contre tout risque de déplacement en direction périphérique et longitudinal.

4. Support de ressort selon les revendications 1 à 3 *caractérisé en ce que* la saillie (20), orientée radialement vers l'extérieur, de la coquille de coussinet (18), est constituée par au moins un bouton disposé au centre par rapport à la longueur et à la section transversale de ladite coquille de coussinet.

5. Support de ressort selon les revendications 1 à 4 *caractérisé en ce que* la coquille de coussinet (18) disposée dans le boîtier de maintien est assurée contre tout risque de déplacement par plusieurs saillies ou boutons (20) orientés radialement par rapport à sa section transversale.

6. Support de ressort selon les revendications 1 à 5 *caractérisé en ce que* la coquille de coussinet (18) est constituée d'un dos métallique, plus particulièrement en acier, disposé en porte-à-faux, pourvu d'une couche de matériau synthétique plus particulièrement de téflon, et *en ce que* les oreilles saillant radialement par rapport à sa section transversale sont constituées par des pattes, découpées en forme de dents dans la matière, déterminant un angle aigu avec son axe longitudinal.
